# EUROPÄISCHE PATENTSCHRIFT

(11) **EP 1 457 759 B1**
(45) Veröffentlichungstag und Bekanntmachung des Hinweises auf die Patenterteilung: **16.05.2007**
(21) Anmeldenummer: 04005003.1
(22) Anmeldetag: 03.03.2004
(51) Int. Cl.: F42B 3/12, F42B 3/195

(54) **Abdeckgewebe für Anzündstoffe in pyrotechnischen Anzündern**
Covering cloth for igniting compounds in pyrotechnical initiators
Tissu couvrant pour composition d'allumage dans un initiateur pyrotechnique

(30) Priorität: 08.03.2003 DE 10310177; 30.01.2004 DE 10004749
(43) Veröffentlichungstag der Anmeldung: 15.09.2004
(73) Patentinhaber: Delphi Technologies, Inc., Troy, MI 48007 (US)
(72) Erfinder: Brede, Uwe, 90765 Fürth (DE)
(74) Vertreter: Schmidt, Christian

(56) Entgegenhaltungen:
- FR-A- 2 599 361
- US-A- 6 007 096
- US-A1- 2002 174 791

## Beschreibung

Die Erfindung betrifft pyrotechnische Anzünder nach dem Oberbegriff des Anspruchs 1 (wie z.B. aus dem Dokument FR 2599361 bekannt), ein Verfahren zur Herstellung dieser Anzünder und deren Verwendung.

Elektrische Anzündelemente bzw. Auslöseelemente auf pyrotechnischer Basis erlangen eine immer größere Bedeutung in der Automobilinsassenschutztechnik. Insbesondere werden diese Auslöseelemente für Airbags, Gurtstraffer etc. eingesetzt. In Folge von Wettbewerbs- und Marktsituationen erhöht sich permanent der Druck auf die Herstellungskosten. Gleichzeitig müssen jedoch höchste Zuverlässigkeiten an die Funktion dieser pyrotechnischen Auslöse- bzw. Anzündelemente gestellt werden, da sie letztlich in Lebensrettungsgeräten eingesetzt werden.

Die Art und Weise, wie der auslösende Zündstoff auf den elektrischen Zündwiderstand aufgebracht wird, spielt dabei eine außerordentlich wichtige Rolle. Die Funktionszuverlässigkeit eines elektrischen Anzünders hängt in höchstem Maße von der thermisch-mechanischen Kopplung zwischen dem Zündwiderstand, der als Drahtoder als flächenförmig ausgebildeter Dünnschichtwiderstand ausgeführt sein kann, und dem aufgebrachten Anzündstoff ab. Es gibt verschiedene Ladetechniken, z. B. werden lackähnliche, mit Zündstoff versehene Substanzen in den Zünder und auf den Widerstand aufgetropft, oder eine feuchte Satzpille wird nach Trocknung auf den Widerstand aufgepresst, oder mit einer Injektionsspritze wird eine bestimmte Menge pastös eingestellter oder flüssiger Zündstoff auf den Widerstand gedrückt. Nach dem Laden müssen die Zündstoffe auf dem Zündwiderstand getrocknet werden. Aber nicht nur aus Gründen der Dosierbarkeit werden die Zündstoffe feucht bzw. pastös mit Bindemitteln versehen, sondern auch aus gefahrentechnischen Gründen, denn diese Initialzündstoffe sind in trockener Form in größeren Mengen handhabungskritisch, d. h. sie können bei Reibung explodieren. In der Großserienfertigung werden daher große Anstrengungen unternommen, die Zündstoffe vor der Einbringung, wo sie meist in noch größeren Gebinden vorliegen, für die Handhabung durch Zumischen von Lösemittel oder Wasser möglichst unempfindlich zu halten.

Nach dem Einbringen müssen diese Phlegmatisierungsmittel z. B. durch einen Trocknungsvorgang wieder entzogen werden. Nach den Trocknungsvorgängen können im Zuge von Verfahrensstreuungen zwischen dem elektrischen Widerstand und dem Zündstoff Gasblasen entstehen. Hierdurch wird die thermische Kopplung zum Anzündstoff unterbrochen und später bei der Funktion kann ein Versagen auftreten.

Um dies zu vermeiden, werden große Anstrengungen in der Massenfertigung entweder zur Verhinderung oder zum Nachkontrollieren von Gasblasen unternommen. Es gibt hierzu verschiedene Verfahren wie den sogenannten Transienttest, der die thermische Kopplung über eine empfindliche Temperaturveränderungsmessung in der Wärmeableitung zwischen Anzündstoff und Widerstand erfasst, oder die Röntgentechnik, die eine 100% Kontrolle ermöglicht. Diese Verfahren sind sehr teuer.

Aufgabe der Erfindung ist es daher, eine Möglichkeit zu finden, die Entstehung von Gasblasen zu verhindern und gleichzeitig weitere technische Vorteile zu erzielen.

Diese Aufgabe wird bezüglich eines Verfahrens zur Herstellung eines pyrotechnischen Anzünders nach dem Oberbegriff des Anspruchs 1 dadurch gelöst, dass nach Aufbringen des nassen Anzündstoffes und vor dem Trocknungsvorgang ein siebähnliches saugfähiges Abdeckgewebe in den noch zähflüssigen Anzündstoff gedrückt wird.

Ein pyrotechnischer Anzünder nach dem Oberbegriff des Anspruchs 1 zeichnet sich erfindungsgemäß dadurch aus, dass auf dem Zündwiderstand ein siebähnliches saugfähiges Abdeckgewebe angeordnet ist, in dem sich zumindest ein Teil des Anzündstoffes befindet.

In vorteilhafter Ausgestaltung besteht das Abdeckgewebe aus reaktiven Fasern, wie z. B. Nitrozellulosefäden, Circonium-Faden, Circonium-Wolle oder beschichteten Kunststofffäden mit Pigmenten aus Aluminiumpulver oder Circoniumpulver.

In alternativer Ausführungsform ist das Abdeckgewebe ein filzähnliches saugfähiges Pressgewebe.

Verwendet werden diese pyrotechnischen Anzünder bevorzugt in der Automobilinsassenschutztechnik wie z. B. Airbags oder Gurtstraffer.

Zum besseren Verständnis wird an Hand der Figuren 1 und 2 die bekannte Ladetechnik durch Einbringung von pastösem Anzündstoff 5 gezeigt.

In der durch das Gehäuse 1 und einer Glasisolatoreinschmelzung 2 entstandenen Ladewanne 3, in der sich der Zündwiderstand 4 befindet, wird der Anzündstoff 5 als Pfropfen durch verschiedene mögliche Methoden eingebracht, hier z. B. mit einem Injektionsröhrchen 6. Dieses so geladene Element wird dann im Durchlaufofen oder in einem lösemittelkonzentrationsgesteuerten Ofen abgetrocknet. Wenn eine Gasblase 7 entsteht und sie sich ausgerechnet auf dem Zündwiderstand 4 befindet, ist die Wahrscheinlichkeit eines späteren Versagens außerordentlich hoch (Fig. 2).

Zur Behebung dieses Problems wird eine Scheibe aus einem siebförmigen saugfähigem Abdeckgewebe 8 mit definierter Maschenweite in die zähflüssige Anzündstoffmasse gedrückt. Figur 3 zeigt dieses als Konstruktionselement ausgebildete Abdeckgewebe. Dieses Abdeckgewebe 8 kann aus sehr unterschiedlichen Materialien aufgebaut werden. Eine die chemische Reaktion bei der Zündung unterstützende Wirkung kann z. B. durch für das Gewebe benutzte reaktive Fasermaterialien wie Aluminium-Filamente, Nitrozellulose-Fäden etc. erzielt werden. Es kann aber auch filzähnliches Pressgewebe verwendet werden, das aus saugfähigen Materialien besteht. Auch hier können Faserfilamente mit reaktiven Stoffen beschichtet und dergleichen verwendet werden.

Drückt man nach dem Einbringen des noch nassen Zündstoffes auf die Oberfläche dieses Materials ein Abdeckgewebe 8 (hier als Scheibe ausgebildet), so stellt sich auf Grund der Kapillareffekte, die sich aus den Hohlräumen und der Eigenschaft des Anzündstoffes ergeben, eine hohe Adhäsionskraft ein. In Folge der kapillaren Kräfte werden auf Grund des Saugeffektes etwaige Luftblasen zwischen dem Zündwiderstand und dem Anzündstoff vermieden. Die siebähnliche Gewebescheibe 8 zieht sich mit hoher Adhäsionskraft auf die Oberfläche des Zündwiderstandes 4. Bei flächenförmig ausgebildeten Zündwiderständen, wie bei Dünnfilmwiderständen, ergibt sich hier in vorteilhafter Weise ein besonders günstiger Haftungs- bzw. Klebeeffekt. Die mechanische Haftfestigkeit des Anzündstoffes, der nunmehr durch eine Gewebematrix unterstützt wird, ist wesentlich höher als bei nicht verwendetem Gewebe. Zusätzlich ergibt sich ein neuer Effekt, der sich durch die kleinen Hohlräume des siebähnlichen Gewebes bildet, nämlich eine innere "Verdämmung" des Anzündstoffes während der Reaktionsphase.

Mit dieser erfindungsgemäßen Methode kann die reagierende gesamte Fläche wesentlich besser definiert werden als durch einen sich statistisch zufällig ausgebildeten Tropfen. Ein dünner Anzündstofffilm, wie man ihn konstruktionsgemäß erzielen möchte, lässt sich durch dieses Gewebeelement sehr definiert ausbilden. In Folge der sich ausbildenden kapillaren Kräfte werden bei geeigneter Einstellung der Fasertextur ein hoch haftender, dünner, definiert reagierender Zündstofffilm auf dem Zündwiderstand ermöglicht.

## Patentansprüche

1. Verfahren zur Herstellung eines pyrotechnischen Anzünders mit einem Gehäuse (1) in dem ein elektrischer Zündwiderstand (4) angeordnet ist, auf den ein nasser Anzündstoff (5) aufgebracht wird und anschließend dieser Anzündstoff (5) einem Trocknungsvorgang unterzogen wird, **dadurch gekennzeichnet, dass** nach Aufbringen des nassen Anzündstoffes (5) und vor dem Trocknungsvorgang ein siebähnliches saugfähiges Abdeckgewebe (8) in den noch zähflüssigen Anzündstoff (5) gedrückt wird.

2. Pyrotechnischer Anzünder mit einem Gehäuse (1) in dem ein elektrischer Zündwiderstand (4) angeordnet ist, auf dem sich ein Anzündstoff (5) befindet, **dadurch gekennzeichnet, dass** auf dem Zündwiderstand (4) ein siebähnliches saugfähiges Abdeckgewebe (8) angeordnet ist, in dem sich zumindest ein Teil des Anzündstoffes (5) befindet.

3. Anzünder nach Anspruch 2, **dadurch gekennzeichnet, dass** das Abdeckgewebe (8) aus reaktiven Fasern besteht, wie z. B. Nitrozellulosefäden, Circonium-Fäden, Circonium-Wolle oder beschichteten Kunststofffäden mit Pigmenten aus Aluminiumpulver oder Circoniumpulver.

4. Anzünder nach Anspruch 2, **dadurch gekennzeichnet, dass** das Abdeckgewebe (8) ein filzähnliches saugfähiges Pressgewebe ist.

5. Verwendung eines pyrotechnischen Anzünders nach einem der Ansprüche 2 bis 4 für die Automobilinsassenschutztechnik wie z. B. Airbags oder Gurtstraffer.

## Claims

1. A method for the manufacture of a pyrotechnic igniter comprising a housing (1) in which an electrical ignition resistor (4) is arranged onto which a wet ignition material (5) is applied and this ignition material (5) is subsequently subjected to a drying process,
**characterised in that**
a screen-like, absorbent covering fabric (8) is pressed into the still viscous ignition material (5) after application of the wet ignition material (5) and before the drying process.

2. A pyrotechnic igniter comprising a housing (1) in which an electric ignition resistor (4) is arranged on which an ignition material (5) is located, **characterised in that** a screen-like, absorbent covering fabric (8) is arranged on the ignition resistor (4) and at least some of the ignition material (5) is located therein.

3. An igniter in accordance with claim 2, **characterised in that** the cover fabric (8) consists of reactive fibres such as nitrocellulose threads, zirconium threads, zirconium wool or coated plastic threads with pigments of aluminium powder or zirconium powder.

4. An igniter in accordance with claim 2, **characterised in that** the cover fabric (8) is a felt-like absorbent pressed fabric.

5. Use of a pyrotechnic igniter in accordance with any one of the claims 2 to 4 for automobile occupation protection technology such as airbags or seat-belt tighteners.

## Revendications

1. Procédé de fabrication d'un initiateur pyrotechnique, comprenant un boîtier (1) dans lequel est disposé une résistance électrique d'allumage (4) sur laquelle est déposé un composé d'amorce humide (5), ce composé d'amorce (5) étant ensuite soumis à une opération de séchage,
**caractérisé en ce qu'**après le dépôt du composé d'amorce humide (5), et avant l'opération de séchage, un tissu de couverture (8) absorbant, similaire à un tamis, est enfoncé dans le composé d'amorce (5) encore visqueux.

2. Initiateur pyrotechnique comprenant un boîtier (1) dans lequel est disposé une résistance électrique d'allumage (4), sur laquelle se trouve un composé d'amorce (5),
**caractérisé en ce qu'**un tissu de couverture (8) absorbant, similaire à un tamis, est disposé sur la résistance d'allumage (4), au moins une partie du composé d'amorce (5) se trouvant dans ce tissu.

3. Initiateur selon la revendication 2, **caractérisé en ce que** le tissu de couverture (8) est composé de fibres réactives, comme par exemple de fibres de nitrocellulose, de fibres de zirconium, de laine de zirconium, ou de fibres synthétiques enrobées contenant des pigments de poudre d'aluminium ou de poudre de zirconium.

4. Initiateur selon la revendication 2, **caractérisé en ce que** le tissu de couverture (8) est un textile comprimé absorbant similaire au feutre.

5. Utilisation d'un initiateur pyrotechnique selon l'une des revendications 2 à 4 dans le cadre de la technologie de protection des occupants d'automobiles, par exemple, pour des sacs gonflables de sécurité ou des tendeurs de ceinture.
